# EUROPÄISCHE PATENTSCHRIFT

(11) **EP 2 209 959 B1**
(45) Veröffentlichungstag und Bekanntmachung des Hinweises auf die Patenterteilung: **25.09.2013**
(21) Anmeldenummer: 08785736.3
(22) Anmeldetag: 28.08.2008
(51) Int. Cl.: E05B 17/00, C05C 5/00

(54) **KOMPRESSIONSVERSCHLUSS**
COMPRESSION CLOSURE
FERMETURE À COMPRESSION

(30) Priorität: 09.10.2007 DE 202007014082 U
(43) Veröffentlichungstag der Anmeldung: 28.07.2010
(73) Patentinhaber: DIRAK Dieter Ramsauer Konstruktionselemente GmbH, 58256 Ennepetal (DE)
(72) Erfinder: GOTTSCHLING, Reinhard, 45289 Essen (DE)
(74) Vertreter: Stratmann, Ernst
(86) Internationale Anmeldenummer: PCT/EP2008/007038
(87) Internationale Veröffentlichungsnummer: WO 2009/049712

(56) Entgegenhaltungen:
- EP-A- 1 131 521
- WO-A-00/49251
- WO-A-99/14458
- DE-U1-202004 003 707

## Beschreibung

### Hintergrund der Erfindung

Die Erfindung betrifft einen Kompressionsverschluss, bestehend aus einem Verschlussgehäuse mit einem Antriebsende und einem Abtriebsende und mit einer zwischen diesen Enden drehbar gelagerten Triebwelle, die am Antriebsende des Gehäuses eine Antriebseinrichtung, wie Stechschlüsselaufnahme oder Getriebe aufweist, und welches Gehäuse am Antriebsende eine Kreisringfläche um die Achse der Triebwelle bildet.

### Stand der Technik

Ein solcher Kompressionsverschluss ist aus der EP 1 131 521 B1 bereits bekannt, siehe beispielsweise die dortige Figur 1.

### Aufgabe der Erfindung

Aufgabe der Erfindung ist es, einen Kompressionsverschluss der eingangs genannten Art zu schaffen, der eine weitere Alternative zum Aufbau des bekannten Verschlusses liefert.

### Lösungswege

Die Aufgabe wird durch die Merkmale des Anspruchs 1 gelöst. Die Triebwelle am Abtriebsende des Gehäuses trägt einen Lagerzapfen, dessen Achse gegenüber der Achse der Triebwelle einen Winkel von annähernd 45 Grad aufweist, wobei auf dem Lagerzapfen der Fuß eines Drehriegels gelagert ist, welcher Fuß eine Kreisringfläche um die Achse des Lagerzapfens bildet, welche zwei Kreisringflächen reibschlüssig oder formschlüssig aufeinander abrollen, wenn die Triebwelle gedreht wird.

Der Kompressionsverschluss hat den Vorteil, dass er je nach der Länge des Drehriegels eine relativ große Spanne für die Komprimierung ermöglicht.

Gemäß einer Weiterbildung der Erfindung geht von dem Fuß ein Riegel aus, der sich in einem Winkel von annähernd 45 Grad bezüglich der Ebene der Kreisringfläche des Fußes erstreckt.

Gemäß einer anderen Ausbildung der Erfindung wird das formschlüssige Abrollen durch eine Verzahnung der Kreisringflächen erreicht, vorzugsweise mit gleicher Zahnzahl auf den Kreisringflächen. Die formschlüssige Verbindung hat den Vorteil einer größeren Stabilität.

Das Gehäuse kann unterschiedliche Formen aufweisen, gemäß einer Weiterbildung der Erfindung ist das Gehäuse ein rechteckiger Schlosskasten. In einer anderen Ausbildung ist das Gehäuse ein im wesentlichen rundes Drehriegelgehäuse. Das freie Ende des Drehriegels kann eine Auflaufzunge bilden. Alternativ kann das freie Ende des Drehriegels eine Auflaufrolle tragen, was hier besonders günstig ist, um die für die Drehung des Riegels benötigte Kraft zu produzieren.

Gemäß einer noch anderen Ausführungsform bildet das freie Ende des Drehriegels eine federbelastete Teilkugelfläche.

Gemäß einer noch anderen Ausbildung der Erfindung wird der Lagerzapfen von einer Kopfschraube gebildet.

Der Lagerzapfen kann aber auch von einem einstückig mit der Triebwelle geformten Ansatz mit Sicherungsring am freien Ende gebildet sein.

Der Schlosskasten kann eine Zahnstange führen, die mit einem Zahnrad kämmt, welches mit der Antriebswelle drehstarr verbunden ist.

Der Drehriegel kann zwischen Fuß und Auflauffläche ein Einstellgelenk aufweisen.

Schließlich ist es möglich den Drehriegel zwischen Fuß und Auflauffläche verkröpft auszubilden.

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1A: in Seitenansicht einen am Türblatt eingebauten Kompressionsverschluss gemäß einer Ausführungsform, in verschlossener Stellung;
- Fig. 1B: eine Draufsicht auf den Kompressionsverschluss gemäß Fig. 1A;
- Fig. 1C: eine axiale Schnittansicht durch den Verschluss gemäß Fig. 1B entlang der Schnittlinie A-A;
- Fig. 1D: den Verschluss gemäß Fig. 1A in perspektivischer Darstellung, hier in geschlossener Stellung;
- Fig. 1E bis 1H: entsprechende Ansichten des Verschlusses der Fig. 1A, jedoch in halb geöffneter Stellung;
- Fig. 1J bis 1L: entsprechende Ansichten des Verschlusses gemäß Fig. 1A, jedoch in vollständig geöffneter Stellung;
- Fig. 2A: eine Draufsicht und
- Fig. 2B: eine axiale Schnittansicht entlang der Linie C-C der Fig. 2A einen Kompressionsverschluss gemäß der Erfindung, mit einem Adapter, mit dem der Verschluss mit einem herkömmlichen Drehriegelgehäuse verknüpt; werden kann, in Verschlussstellung;
- Fig. 2C und 2D: Stellung; entsprechende Ansichten des Verschlusses, jedoch in halb geöffneter
- Fig. 2E und 2F: entsprechende Ansichten, jedoch bei vollständig geöffnetem Verschluss;
- Fig. 2G und 2H: den Ansicht Verschluss der Fig. 2A in perspektivischer, auseinandergezogener aus zwei verschiedenen Sichtwinkeln;
- Fig. 3A: in einer untergebacht auseinandergezogenen Darstellung einen erfindungsgemäßen Kompressionsverschluss, der in einem rechteckigen Schlosskasten ist;
- Fig. 3B: den Stellung; zusammengebauten Verschluss der Fig. 3A in verschlossener
- Fig. 3C, 3D und 3E: drei verschiedene Ansichten des Verschlusses der Fig. 3B;
- Fig. 4A bis 4E: In Darstellungen ähnlich der Fig. 3A bis 3E einen Verschluss mit abgewandelter Ausführungsform, bei der zwischen Fuß und Rolle ein Drehgelenk angeordnet ist;
- Fig. 5A bis 5H: entsprechende Ansichten einer anderen Ausbildung des erfindungsgemäßen Kompressionsverschlusses.

### Beste Wege der Ausführung der Erfindung

Fig. 1A zeigt einen Kompressionsverschluss 10, bestehend aus einem Verschlussgehäuse 12 mit einem Antriebsende 14 und einem Abtriebsende 16 und mit einer zwischen diesen Enden 14, 16 drehbar gelagerter Triebwelle 18, die am Antriebsende 14 des Gehäuses 12 eine Antriebseinrichtung 20, wie Steckschlüsselaufnahme oder Getriebe aufweist, wobei das Gehäuse 12 am Abtriebsende 16 eine Kreisringfläche 22 um die Achse 24 der Triebwelle 18 bildet. Die Triebwelle 18 trägt am Abtriebsende 16 des Gehäuses 12 einen Lagerzapfen 26, der gegenüber der Achse 24 der Triebwelle 18 einen Winkel von annähernd 45 Grad aufweist, wobei auf dem Lagerzapfen 26 der Fuß 30 eines Drehriegels 32 gelagert ist, welcher Fuß 32 eine Kreisringfläche 34 um die Achse 28 des Lagerzapfens 26 bildet, welche zwei Kreisringflächen 16, 34 reibschlüssig oder, vorzugsweise formschlüssig aufeinander abrollen, wenn die Triebwelle 18 gedreht wird. Bei der dargestellten Ausführungsform ist das Gehäuse 12 herkömmlicherweise mit einem Schraubverschluss in einem Türblatt 36 festgelegt, während der Drehriegel 32 einen Rahmen 38 hintergreift. Wie zu erkennen ist, geht von dem Fuß 30 ein Riegel aus, 32, wobei der Riegel sich in einem Winkel von annähernd 45 Grad bezüglich der Ebene der Kreisringfläche des Fußes 30 erstreckt. Aufgrund dieser Winkelverhältnisse ändert sie die Stellung des Riegels 32, insbesondere dessen Achse 40. Während bei der in den Fig. 1A, 1B und 1C dargestellten Fußstellung die Achse 40 parallel zur Ebene der Türblattebene 36 liegt (Winkel 0 Grad), ist bei der halb geöffneten Stellung, die in den Fig. 1D, 1E und 1F dargestellt ist, der Winkel auf etwa 45 Grad angewachsen, wodurch sich Schranktür und Schrankrahmen voneinander entfernen können.

Schließlich wird bei der Darstellung des Fig. 1I bis 1K der Winkel von 90 Grad erreicht, wodurch das Türblatt völlig frei kommt vom Türrahmen.

Während dieser Dreh- und Schwenkbewegung des Riegels 32 verdreht sich die Welle 18 um 180 Grad, das ist genau eine halbe Umdrehung.

Bei allen dargestellten Ausführungsformen wird ein formschlüssige Abrollen verwirklicht, und zwar durch eine Verzahnung der Kreisringflächen 18, 34, wobei vorzugsweise die beiden Kreisringflächen gleichen Durchmesser und gleiche Zahnzahl aufweisen.

Bei der in Fig. 1A bis 1K dargestellten Ausführungsformen trägt das freie Ende des Drehriegels32 eine Auflaufrolle 42, das hat gegenüber der Auflaufzunge den Vorteil der geringeren Reibung und trägt so zu Leichtgängigkeit der Verschlussbedienung bei. Die Auflaufrolle 42 wird mit einem Sicherungsring 44 gehalten. Ebenso wird hier der Fuß 30 auf dem Lagerzapfen 26 mit einem Sicherungsring 46 gehalten. Die Konstruktion ist so gestaltet, dass der Verschluss durch eine Überwurfmutter 48 befestigt werden kann, die entlang dem Riegel aufsteckbar ist und auf ein Umfangsgewinde 50 des Gehäuses aufgeschraubt werden kann, siehe Fig. 1A.

Ein Stift oder eine Madenschraube 52 dient als Anschlag für die Bewegung des Fußes und damit des Riegels.

In den Fig. 2A bis 2H sind Ausführungsformen dargestellt, bei denen das Kompressionselement als Aufsatz an einem herkömmlichen Drehriegel ausgebildet ist. Ansonsten ist die Funktion die gleiche wie bereits beschrieben.

Außerdem ist, im Gegensatz zur bereits beschriebenen Ausführungsform, bei der der Lagerzapfen 26 von einem mit der Triebwelle 22 einstückig geformten Ansatz mit Sicherungsring am freien Ende gebildet ist, hier eine Kopfschraube vorgesehen, die den Lagerzapfen 126 bildet. In Fig. 2G sind die Einzelteile zu erkennen, bestehend aus einem herkömmlichen Verschluss, von dem die Zunge abgenommen worden ist, siehe die Bezugszahl 54. Anstelle der Zunge wird ein Adapterstück 56 mittels einer Senkkopfschraube 58 aufgesetzt, in das eine Antriebswelle 118 seitlich eingeschoben werden kann. Diese Bauteile 56, 58 sind zur Lagerung des Gehäuseteils 116 drehbar.

Bei der Ausführungsform gemäß den Fig. 3A bis 3E ist das Gehäuse ein rechteckiger Schlosskasten 212. Die Triebwelle 218 trägt an ihrem unteren Ende ein Zahnrad, das in dem Schlosskasten gelagert ist, welche mit der ebenfalls in dem Schlosskasten 212 gelagerten, verschieblichen Zahnstange 60 kämmt. Über den Mitnehmer 62 kann die Zahnstange eine Verriegelungsstange antreiben, nicht dargestellt. Wie in der Fig. 3A erkennbar, werden die beiden Teile des Schlossgehäuses 212 durch Schrauben 64 und Muttern 66 zusammengehalten und auch optional am Türblatt 236 befestigt. Die Triebwelle 218 kann entweder durch die Zahnstange 60 oder durch einen Steckschlüssel oder durch einen Schwenkhebelverschluss oder ähnliches angetrieben werden, je nach der gewünschten Kombination von Beschlageinrichtungen.

Die Schrauben 64 und die zugehörige Mutter 66 sind in Durchbrüchen 68, 70 der Schlosskastenhälften so geführt, dass eine gewisse Einstellbarkeit in Richtung der Zahnstange gegeben ist, so dass die Nullstellung des Drehriegels bezüglich der an der Zahnstange angelenkten Verriegelungsstange eingestellt werden kann. Größere Einstellmöglichkeiten, insbesondere hinsichtlich der Strammheit des Verschlusses in verschlossener Stellung lassen sich verwirklichten, wenn gemäß der Ausführungsform nach Fig. 4A bis 4E der Drehriegel 332 zwischen Fuß 330 und Auflauffläche 342 ein Gelenk 72 aufweist, bestehend aus zwei genuteten oder geriffelten Flächen 74, 76, die es ermöglichen, nach Einstellung der Strammheit mittels einer Schraube 78 diese Einstellung festzuklemmen.

Um die Belastung der Fußfläche 330 genau im Axialpunkt zu erhalten, ist der Drehriegel 332 verkröpft, siehe Bezugszahl 80.

Bei der Ausführungsform gemäß Fig. 5A bis 5H bildet das freie Ende des Drehriegels 432 eine federbelastete, Bezugszahl 82, Teilkugelfläche 84. Dadurch ergibt sich ein selbsteinstellendes H-Maß, das ist ein Maß für die Druckbeaufschlagung der Dichtung 86 zwischen Tür und Rahmen.

### Gewerbliche Auswertbarkeit

Die Erfindung ist im Schaltschrankbau gewerblich auswertbar.

### Bezugszeichenliste:

- 10: Kompressionsverschluss
- 12, 112, 212: Verschlussgehäuse
- 14: Antriebsende
- 16, 116: Abtriebsende
- 18, 118, 218: Triebwelle
- 20: Antriebeinrichtung
- 22, 122: Kreisringfläche des Gehäuses
- 24: Achse der Triebwelle
- 26, 126: Lagerzapfen
- 28: Achse des Lagerzapfens
- 30, 330: Fuß
- 32, 132, 332, 432: Drehriegel
- 34, 134: Kreisringfläche des Fußes
- 36, 236, 436: Türblatt
- 38, 238, 438: Rahmen
- 40: Achse des Riegels
- 42, 142, 342: Auflaufrolle
- 44, 144: Sicherungsring
- 46: Sicherungsring
- 48: Überwurfmutter
- 50: Umfangsgewinde
- 52: Anschlagstift
- 54: Vorreiberverschluss ohne Zunge
- 56: Adapter
- 58: Schraube
- 60: Zahnstange
- 62: Mitnehmer
- 64: Schraube
- 66: Mutter
- 68: Durchbruch
- 70: Durchbruch
- 72: Gelenk
- 74: geriffelte Fläche
- 76: geriffelte Fläche
- 78: Schraube
- 80: Verkröpfung
- 82: Feder
- 84: Teilkugelfläche
- 86: Dichtung

## Patentansprüche

1. Kompressionsverschluss (10), bestehend aus einem Verschlussgehäuse (12) mit einem Antriebsende (14) und einem Abtriebsende (16) und mit einer zwischen diesen Enden (14, 16) drehbar gelagerter Triebwelle (18), die am Antriebsende (14) des Verschlussgehäuses (12) mit einer Antriebseinrichtung (20), wie Steckschlüsselaufnahme oder Getriebe aufweist, und welches Verschlussgehäuse (12) am Abtriebsende (16) eine Kreisringfläche (22) um die Achse (24) der Triebwelle (18) bildet, **dadurch gekennzeichnet, dass** die Triebwelle (18) am Abtriebsende (16) des Verschlussgehäuses (12) einen Lagerzapfen (26) trägt, dessen Achse (28) gegenüber der Achse (24) der Triebwelle (18) einen Winkel von annähernd 45 Grad aufweist, und dass auf dem Lagerzapfen (26) der Fuß (30) eines Drehriegels (32) gelagert ist, welcher Fuß (30) eine Kreisringfläche (34) um die Achse (28) des Lagerzapfens (26) bildet, welche zwei Kreisringflächen (22, 34) reibschlüssig oder formschlüssig aufeinander abrollen, wenn die Triebwelle (18) gedreht wird.

2. Kompressionsverschluss nach Anspruch 1, **dadurch gekennzeichnet, dass** von dem Fuß (30) ein Riegel (32) ausgeht, der sich in einem Winkel von annähernd 45 Grad bezüglich der Ebene der Kreisringfläche (34) des Fußes (30) erstreckt.

3. Kompressionsverschluss nach Anspruch 2, **dadurch gekennzeichnet, dass** das formschlüssige Abrollen durch eine Verzahnung der Kreisringflächen (22, 34) erreicht wird, vorzugsweise durch die gleich Zahnzahl auf den Kreisringflächen (22, 34).

4. Kompressionsverschluss nach einem der Ansprüche 1 bis 3, **dadurch gekennzeichnet, dass** das Verschlussgehäuse (12) ein rechteckiger Schloßkasten ist.

5. Kompressionsverschluss nach einem der Ansprüche 1 bis 3, **dadurch gekennzeichnet, dass** das Verschlussgehäuse (12) ein im wesentlichen rundes Drehriegelgehäuse ist.

6. Kompressionsverschluss nach einem der Ansprüche 1 bis 5, **dadurch gekennzeichnet, dass** das freie Ende des Drehriegels (32) eine Auflaufzunge bildet.

7. Kompressionsverschluss nach einem der Ansprüche 1 bis 5, **dadurch gekennzeichnet, dass** das freie Ende des Drehriegels (32) eine Auflaufrolle (42) trägt.

8. Kompressionsverschluss nach einem der Ansprüche 1 bis 5, **dadurch gekennzeichnet, dass** das freie Ende des Drehriegels (32) eine federbelastete Teilkugelfläche (84) bildet.

9. Kompressionsverschluss nach einem der Ansprüche 1 bis 8, **dadurch gekennzeichnet, dass** der Lagerzapfen (26) von einer Kopfschraube gebildet wird.

10. Kompressionsverschluss nach einem der Ansprüche 1 bis 8, **dadurch gekennzeichnet, dass** der Lagerzapfen (26) von einem einstückig mit der Triebwelle geformten Ansatz mit Sicherungsring (44) am freien Ende gebildet ist.

11. Kompressionsverschluss nach einem der Ansprüche 4 bis 10, **dadurch gekennzeichnet, dass** der Schlossgehäuse (12) eine Zahnstange (60) führt, die mit einem Zahnrad kämmt, welches mit der Antriebswelle (18) drehstarr verbunden ist.

12. Kompressionsverschluss nach einem der Ansprüche 1 bis 11, **dadurch gekennzeichnet, dass** der Drehriegel zwischen Fuß (30) und Auflauffläche (42) ein Einstellgelenk (72) aufweist.

13. Kompressionsverschluss nach einem der Ansprüche 1 bis 12, **dadurch gekennzeichnet, dass** der Drehriegel zwischen Fuß (30) und Auflauffläche (42) verkröpft (80) ist.

## Claims

1. A compression closure (10), consisting of a closure housing (12) with a driving end (14) and an output end (16) and with a drive shaft (18) which is rotatably mounted between these ends (14, 16) and which, at the driving end (14) of the housing (12), has a driving device (20) such as an insertable key intake or a gear mechanism, and which closure housing (12), at the output end (16), forms a circular ring surface (22) around the axis (24) of the drive shaft (18), **characterised in that** the drive shaft (18) bears, at the output end (16) of the closure housing (12), a bearing journal (26) whose axis (28) has an angle of approximately 45 degrees relative to the axis (24) of the drive shaft (18), and **in that** the base (30) of a rotary latch (32) is mounted on the bearing journal (26), which base (30) forms a circular ring surface (34) around the axis (28) of the bearing journal (26), which two circular ring surfaces (22, 34) unwind on one another in a frictionally engaged or form-fitting manner, when the drive shaft (18) is rotated.

2. The compression closure according to claim 1, **characterised in that** a latch (32) which extends at an angle of approximately 45 degrees with respect to the plane of the circular ring surface (34) of the base (30) proceeds from the base (30).

3. The compression closure according to claim 2, **characterised in that** the form-fitting unwinding is achieved by means of a toothing of the circular ring surfaces (22, 34), preferably by an identical number of teeth on the circular ring surfaces (22, 34).

4. The compression closure according to one of claims 1 to 3, **characterised in that** the closure housing (12) is a rectangular lock case.

5. The compression closure according to one of claims 1 to 3, **characterised in that** the closure housing (12) is a substantially round rotary latch housing.

6. The compression closure according to one of claims 1 to 5, **characterised in that** the free end of the rotary latch (32) forms an overrun tongue.

7. The compression closure according to one of claims 1 to 5, **characterised in that** the free end of the rotary latch (32) bears an overrun roller (42).

8. The compression closure according to one of claims 1 to 5, **characterised in that** the free end of the rotary latch (32) forms a spring-loaded partially spherical surface (84).

9. The compression closure according to one of claims 1 to 8, **characterised in that** the bearing journal (26) is formed by a head screw.

10. The compression closure according to one of claims 1 to 8, **characterised in that** the bearing journal (26) is formed by a shoulder which is formed integrally with the drive shaft and has a retaining ring (44) at the free end.

11. The compression closure according to one of claims 4 to 10, **characterised in that** the lock housing (12) guides a toothed rack (60), which meshes with a toothed wheel connected to the drive shaft (18) in a rotationally fixed manner.

12. The compression closure according to one of claims 1 to 11, **characterised in that** the rotary latch has an adjustment joint (72) between the base (30) and the overrun surface (42).

13. The compression closure according to one of claims 1 to 12, **characterised in that** the rotary latch is bent (80) to a right angle between the base (30) and the overrun surface (42).

## Revendications

1. Fermeture à compression (10), constituée d'un boîtier de fermeture (12) avec une extrémité d'entraînement (14) et une extrémité menée (16), et un arbre d'entraînement (18) monté rotatif entre ces extrémités (14, 16), l'arbre comprenant à l'extrémité d'entraînement (14) du boîtier de fermeture (12) un dispositif d'entraînement (20), comme un logement pour une clé à enficher ou un engrenage, et dans laquelle le boîtier de fermeture (12) forme à l'extrémité menée (16) une surface annulaire (22) autour de l'axe (24) de l'arbre d'entraînement (18), **caractérisée en ce que** l'arbre d'entraînement (18) porte à l'extrémité menée (16) du boîtier de fermeture (12) un tenon-palier (26) dont l'axe (28) présente par rapport à l'axe (24) de l'arbre d'entraînement (18) un angle d'approximativement 45°, et **en ce que** le pied (30) d'un verrou rotatif (32) est monté sur le tenon-palier (26), ledit pied (30) formant une surface annulaire (34) autour de l'axe (28) du tenon-palier (26), et lesdites deux surfaces annulaires (22, 34) roulent l'une sur l'autre avec coopération de friction ou avec coopération de formes quand l'arbre d'entraînement (18) est tourné.

2. Fermeture à compression selon la revendication 1, **caractérisée en ce que** depuis le pied (30) part un verrou (32) qui s'étend sous un angle d'approximativement 45° par rapport au plan de la surface annulaire (34) du pied (30).

3. Fermeture à compression selon la revendication 2, **caractérisée en ce que** le roulement avec coopération de formes est obtenu par une denture des surfaces annulaires (22, 34), de préférence en prévoyant le même nombre de dents sur les surfaces annulaires (22, 34).

4. Fermeture à compression selon l'une des revendications 1 à 3, **caractérisée en ce que** le boîtier de fermeture (12) est un coffret rectangulaire à serrure.

5. Fermeture à compression selon l'une des revendications 1 à 3, **caractérisée en ce que** le boîtier de fermeture (12) est un boîtier à verrou rotatif sensiblement rond.

6. Fermeture à compression selon l'une des revendications 1 à 5, **caractérisée en ce que** l'extrémité libre du verrou rotatif (32) forme une languette montante.

7. Fermeture à compression selon l'une des revendications 1 à 5, **caractérisée en ce que** l'extrémité libre du verrou rotatif (32) porte un galet montant (42).

8. Fermeture à compression selon l'une des revendications 1 à 5, **caractérisée en ce que** l'extrémité libre du verrou rotatif (32) forme une surface sphérique partielle (84) chargée par un ressort.

9. Fermeture à compression selon l'une des revendications 1 à 8, **caractérisée en ce que** le tenon-palier (26) est formé par une vis à tête.

10. Fermeture à compression selon l'une des revendications 1 à 8, **caractérisée en ce que** le tenon-palier (26) est formé par un talon, formé d'un seul tenant avec l'arbre d'entraînement, avec une bague de blocage (44) à l'extrémité libre.

11. Fermeture à compression selon l'une des revendications 4 à 10, **caractérisée en ce que** le boîtier de fermeture (12) guide une crémaillère (60), qui engrène avec une roue dentée, lequel est relié solidairement en rotation avec l'arbre d'entraînement (18)

12. Fermeture à compression selon l'une des revendications 1 à 11, **caractérisée en ce que** le verrou rotatif comprend une articulation de réglage (72) entre le pied (30) et la surface montante (42).

13. Fermeture à compression selon l'une des revendications 1 à 12, **caractérisée en ce que** le verrou rotatif est coudé (80) entre le pied (30) et la surface montante (42).
